# FASCICULE DE BREVET EUROPEEN

(11) **EP 0 058 106 B1**
(45) Date de publication et mention de la délivrance du brevet: **22.08.1984**
(21) Numéro de dépôt: 82400099.6
(22) Date de dépôt: 20.01.1982
(51) Int. Cl.: F25J 1/02, F28D 9/00

(54) **Procédé et installation de liquéfaction d'un gaz**
Verfahren und Anlage für die Verflüssigung eines Gases
Process and installation for the liquefaction of a gas

(30) Priorité: 05.02.1981 FR 8102202
(43) Date de publication de la demande: 18.08.1982
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Gauthier, Pierre, F-94260 Fresnes (FR)
(74) Mandataire: Leclercq, Maurice

## Description

La présente invention concerne la technique de liquéfaction d'un gaz, telle gaz naturel, mettant en oeuvre un fluide de cycle à mélange réfrigérant, avec au moins un fluide de cycle principal sous une pression dite basse pression frigorigène, en échange thermique à contre-courant d'une part avec un fluide à liquéfier calorigène, d'autre part avec au moins un fluide de cycle principal calorigène, sous une pression dite haute pression, avec adjonction à undit fluide de cycle principal sous une basse pression et à une température intermédiaire de réchauffement d'au moins un fluide de cycle secondaire obtenu par dérivation d'une partie à l'état liquide dudit mélange réfrigérant à une pression supérieure à sa basse pression, qui est détendu à une basse pression avant ladite adjonction.

Dans des mises en oeuvre connues de cette technique, on a toujours utilisé des échangeurs du type bobiné, placés en ligne, permettant les extractions et adjonctions de fluide à l'extrémité froide de chaque échangeur. Cependant, la redistribution des fluides sous basse pression nécessite des dispositions relativement complexes et en tout cas très coûteuses. Au contraire, les échangeurs du type à plaques brasées sur barres-entretoises formant des compartiments plats, de forme générale rectangulaire, empilés selon une direction transversale dite d'épaisseur d'échangeur, et ayant une autre dimension transversale, ou largeur d'échangeur, et une dimension longitudinale, ou longueur d'échangeur, avec une première pluralité de compartiments pour un fluide à refroidir, adjacents individuellement à au moins une seconde pluralité de compartiments pour un fluide de cycle basse pression, chaque compartiment de la seconde pluralité ayant des moyens d'entrée et de sortie, sont de réalisation peu coûteuse, mais également ici on est amené à prévoir plusieurs échangeurs en ligne, pour la réintroduction du ou des fluides secondaires. C'est la raison pour laquelle, lorsqu'on a décidé, pour limiter les frais, de ne mettre en oeuvre qu'un échangeur unique assurant seul la liquéfaction du gaz traité, on a été amené à choisir un procédé simplifié sans formation de fluide de cycle secondaire nécessitant des réintroductions, mais la mise en oeuvre d'un tel procédé est assez onéreuse, car son énergie spécifique est élevée.

On a également proposé (FR-A No 2456924) d'utiliser un fluide de cycle secondaire entièrement indépendant (en général du propane dans le cas de la liquéfaction du gaz naturel), mais il faut alors disposer d'un second groupe compresseur, ce qui est très coûteux.

L'invention a pour but de fournir une technique de liquéfaction qui présente à la fois les avantages d'un échangeur de ligne unique pourtout le gradient de température jusqu'à la liquéfaction du gaz à traiter, et d'un procédé mettant en oeuvre au moins une dérivation et réintroduction d'un fluide de cycle secondaire.

A cet effet, l'invention a pour objet un échangeur de chaleur du type précité, caractérisé en ce que ladite seconde pluralité de compartiments est équipée de moyens d'admission intermédiaires débouchant latéralement à l'échangeur, le long d'une même zone intermédiaire de la longueur d'échangeur située à distance d'échange thermique des moyens d'entrée et de sortie de ladite seconde pluralité de compartiments, ces moyens d'admission intermédiaires comportant, pour chacun de ces compartiments, de façon connue en soi, des moyens de distribution répartie sur toute la largeur du compartiment.

L'invention a également pour objet un procédé de liquéfaction d'un gaz, telle gaz naturel, mettant en oeuvre au moins un fluide de cycle à mélange réfrigérant, avec au moins un fluide de cycle principal sous une pression dite basse pression frigorigène, en échange thermique à contre-courant d'une part avec un fluide à liquéfier calorigène, d'autre part avec au moins un fluide de cycle principal calorigène sous une pression dite haute pression, avec adjonction audit fluide de cycle principal, sous la basse pression et à une température intermédiaire de réchauffement, d'au moins un fluide de cycle secondaire obtenu par dérivation d'une partie à l'état liquide dudit mélange réfrigérant à une pression supérieure à sa basse pression, qui est détendu à ladite basse pression avant ladite adjonction, caractérisé en ce que l'on effectue les échanges thermiques, dans un échangeur de chaleur tel que défini ci-dessus, de la façon suivante:
- on fait circuler ledit gaz à liquéfier et/ou ledit fluide du cycle principal sous haute pression dans ladite première pluralité de compartiments;
- on fait circuler ledit fluide de cycle principal sous basse pression dans la seconde pluralité de compartiments, et
- on envoie ledit fluide de cycle secondaire dans lesdits moyens d'admission intermédiaires.

Les caractéristiques et avantages de l'invention apparaîtront au cours de la description qui suit dans laquelle:
la fig. 1 est une vue en perspective d'un échangeur selon l'invention;
les fig. 2 et 3 sont des vues en coupe selon II-II et III-III des fig. 1 et 2;
les fig. 4 et 5 d'une part et les fig. 6 et 7 d'autre part sont des vues en coupe transversale de deux variantes de réalisation;
les fig. 8 et 9 sont des vues schématiques d'une installation selon l'invention mettant en oeuvre une batterie d'échangeurs.

En se référant aux fig. 1, 2 et 3, une installation de liquéfaction d'un gaz (par exemple du gaz naturel) comprend un circuit fermé 1 pour un fluide de cycle formé d'un mélange réfrigérant, ou mélange de cycle, incorporant des hydrocarbures de Ci à C₄, et le cas échéant de l'azote, avec essentiellement un compresseur de cycle 2 à deux étages 3 et 4, un conduit 7 pour un fluide de cycle principal sous basse pression, ou conduit basse pression (frigorigène), aboutissant à l'étage 3 du compresseur 2, un conduit pour un fluide de cycle principal sous haute pression 5, ou conduit haute pression (calorigène), une vanne de détente 6, un conduit de dérivation 8 pour un fluide de cycle secondaire dérivé, à l'état liquide et sous moyenne pression, à la base d'un séparateur moyenne pression 9 intercalé entre les deux étages de compression 3 et 4, et un conduit de dérivation 10 pour un fluide de cycle secondaire prélevé, à l'état liquide et sous haute pression, à la base d'un séparateur haute pression 11 placé à la sortie de l'étage haute pression 4, ces conduits de dérivation de fluide secondaire de cycle 8 et 10 ayant chacun une première section sous pression (calorigène) 12 et 13, respectivement sous moyenne pression et sous haute pression, et, au-delà de deux vannes de détente 14 et 15, une seconde section sous basse pression 16, aboutissant directement dans le conduit 7 pour le fluide principal de cycle sous basse pression.

Dans l'exemple décrit, lefluide de cycle principal dans le conduit basse pression 7 provoque le refroidissement jusqu'à liquéfaction d'un gaz à liquéfier circulant dans un conduit 18 et, également, le refroidissement du fluide de cycle principal sous haute pression dans le conduit 5, ainsi que le sous-refroidissement du fluide de cycle secondaire à l'état liquide de cycle dans les premières sections sous moyenne pression 12 et sous haute pression 13.

Comme on le voit, l'ensemble de ces opérations de refroidissement, ou plus généralement de transfert thermique, s'effectue dans un même échangeur de chaleur 20, du type à plaques brasées et constitué d'une pluralité de modules, dont l'un est représenté en détail en 21 à la fig. 1, qui sont disposés côte à côte. Chaque module d'échange thermique 21 forme, dans l'exemple décrit, un empilage selon une direction transversale (T, ) de dix compartiments plats de forme rectangulaire selon une deuxième direction transversale, ou largeur (T 2), et une direction longitudinale (L), désignés par les chiffres 22 à 31, tous comprenant aux extrémités longitudinales dans (ou au voisinage de) leurs barres d'extrémité supérieures ou chaudes 90 des fenêtres chaudes, chacune débouchant dans une des quatre boîtes 32 à 35, à savoir une boîte d'entrée du fluide de cycle secondaire à l'état liquide et sous moyenne pression 32, une boîte d'entrée du fluide de cycle principal sous haute pression 33, une boîte d'entrée du gaz naturel 34, une boîte de sortie du fluide de cycle principal sous basse pression 35. Les compartiments 22 à 31 présentent également dans (ou au voisinage de) leurs barres d'extrémité inférieures ou froides 91 des fenêtres basses ou froides, chacune débouchant dans trois boîtes 36, 37 et 38, à savoir une boîte de sortie du gaz naturel liquéfié 36, une boîte de sortie du fluide de cycle principal sous haute pression 37 et une boîte double d'entrée du fluide de cycle principal sous basse pression 38.

Ainsi, pour le module 21, et en partant de la gauche vers la droite de la figure, vers le haut (ou du côté de l'extrémité chaude 90), le compartiment 22 s'ouvre par une fenêtre chaude 22a (zone hachurée) dans la boîte d'entrée du fluide de cycle secondaire à l'état liquide et sous moyenne pression 32, les compartiments 23, 25, 27, 29 et 31 débouchant par des fenêtres chaudes 23a, 25a, 27a, 29a, 31 a dans la boîte de sortie du fluide de cycle principal sous basse pression 35, les compartiments 24 et 28 s'ouvrant par des fenêtres chaudes 24a et 28a dans la boîte d'entrée de fluide de cycle principal sous haute pression 33, et les compartiments 26 et 30 débouchant par des fenêtres chaudes en 26a et 30a dans la boîte d'entrée de gaz naturel 34.

A une certaine distance de l'extrémité chaude 90 de l'échangeur et également à distance de l'extrémité froide 91, les compartiments 22, 26 et 30 sont cloisonnés chacun par deux barres transversales 40,41,42 et 43,44,45 situées à deux niveaux différents longitudinaux ou de température (la barre 40 étant à un niveau plus haut que les barres 41 et 42, tandis que les barres 43, 44 et 45 sont toutes au même niveau), avec ménagement, entre ces niveaux, d'une zone intermédiaire, dite zone d'adjonction 46, définissant ainsi, dans les compartiments 22, 26, 30 et en prolongement l'une de l'autre, un tronçon de compartiment haut (ou chaud) respectivement 50, 51, 52, le tronçon de compartiment 50 étant moins long que les tronçons de compartiments 51 et 52, un tronçon de compartiment bas (ou froid) respectivement 53,54,55, tous d'égale longueur, et un tronçon de compartiment intermédiaire respectivement 56, 57,58.

Le tronçon de compartiment chaud 50 débouche vers le bas par une fenêtre latérale 50b dans une boîte de sortie de fluide de cycle à l'état liquide sous moyenne pression 60, tandis que les tronçons de compartiments chauds 51 et 52 débouchent vers le bas et par des fenêtres latérales 51 b et 52b dans un collecteur de sortie de gaz naturel 61 disposé juste en dessous de la boîte de sortie 60.

Les tronçons de compartiments bas 53, 54 et 55 débouchent en 53a, 54a, 55a vers le haut dans une boîte d'entrée de gaz naturel 62.

Les tronçons de compartiments intermédiaires 56, 57, 58 communiquent par des fenêtres latérales doubles 56a, 56b, 57a, 57b, 58a, 58b, à la fois vers le haut et vers le bas, avec une boîte séparatrice 63 raccordée, par la canalisation 16 incorporant la vanne 14, à la boîte de sortie du fluide de cycle secondaire 60, et ces tronçons intermédiaires 56, 57, 58 ont des parois 66 et 67, adjacentes aux compartiments basse pression 23, 25, 27, 29 et 31, qui sont pourvues d'une pluralité de perforations 68 régulièrement réparties sur toute la largeur entre un niveau haut Ni et un niveau bas N_{z} de moindre extension verticale que la hauteur du dégagement, ou zone d'adjonction 45.

Vers le bas, c'est-à-dire vers l'extrémité froide 91, d'une part les compartiments basse pression 23, 25, 27, 29 et 31 s'ouvrent en 23b, 25b, 27b, 29b et 31 b dans la boîte d'entrée basse pression 38, les compartiments 24 et 28 débouchant en 24b et 28b dans la boîte de sortie haute pression 37, d'autre part les tronçons des compartiments 53, 54 et 55 débouchent en 53b, 54b, 55b dans la boîte de sortie de gaz naturel 36.

Ainsi, le conduit pour le fluide de cycle principal sous basse pression 7 incorpore une pluralité (égale à cinq fois le nombre de modules 21) de passages d'échange thermique formés par les compartiments tels que 23,25,27,29 et 31, depuis l'alimentation à partir de la boîte d'entrée froide 38 jusqu'à l'évacuation par la boîte de sortie chaude 35; le conduit pour le fluide de cycle sous haute pression 5 incorpore une pluralité (égale à deux fois le nombre de modules 21) de passages d'échange thermique formés par les compartiments tels que 24 et 28, depuis l'alimentation par la boîte d'entrée chaude 33 jusqu'à la boîte de sortie froide 37, et le conduit de gaz à liquéfier 18 incorpore, d'une part, les tronçons de compartiments hauts ou chauds tels que les deux tronçons de compartiments 51 et 52 et, d'autre part, les tronçons de compartiments bas ou froids tels que 53, 54 et 55 entre la boîte d'entrée 34 et la boîte de sortie 36. Avantageusement, entre les boîtes de sortie 61 et d'entrée 62 est aménagé un séparateur de phases 70 avec extraction, en 71, de la fraction liquide formée de condensats lourds indésirables, tandis que la fraction gazeuse 72 est réintroduite en 62.

Certains modules, tels que 21, sont alimentés à l'endroit de leur tronçon de compartiment 50 par le fluide de cycle secondaire sous moyenne pression 8 au moyen de la boîte d'entrée 32, tandis que d'autres modules tels que 21', de construction identique à celle des modules 21 (à droite sur la fig. 1) sont alimentés de la même façon, à l'exception du tronçon de compartiment haut ou chaud 50' (homologue au tronçon de compartiment haut ou chaud 50 des modules 21) qui est alimenté par la fenêtre 22'a et le collecteur 32' par le fluide de cycle secondaire à l'état liquide et sous haute pression 10, les deux fluides de cycle moyenne pression 8 et haute pression 10 étant ensuite chacun détendus, l'un par la vanne 14, l'autre par la vanne 15, à la même pression, égale à la basse pression de cycle, avant d'être introduits dans la boîte séparatrice commune 63.

On note également que la détente du fluide à haute pression à l'endroit de la vanne 6 a généralement pour effet de créer un mélange diphasique, et que la réinjection du fluide de cycle principal basse pression à l'extrémité froide 91 de l'échangeur 20 doit s'effectuer par un séparateur 80, un conduit pour une fraction liquide 81 et un conduit pour une fraction vapeur 82 aboutissant à la boîte d'entrée double 38 via des moyens connus en soi de recombinaison des phases liquide et vapeur.

Ainsi, on peut résumer maintenant les différents circuits:
- le conduit pour un fluide de cycle principal sous haute pression 5 comprend, dans l'échangeur 20, une paire de boîtes d'extrémité 33, 37, de part et d'autre d'une pluralité de compartiments longitudinaux tels 24 et 28 s'étendant pratiquement de part en part sur toute la hauteur de l'échangeur 20;
- le conduit pour un fluide de cycle principal sous basse pression 7 comprend, dans l'échangeur 20, une paire de boîtes d'extrémité 35, 38, de part et d'autre d'une pluralité de compartiments longitudinaux tels 23, 25, 27, 29, 31 ;
- le conduit de fluide de cycle secondaire sous moyenne pression 8 comprend, dans les modules 21, une partie amont sous ladite moyenne pression comprenant une boîte d'entrée haute ou chaude 32, une pluralité de tronçons de compartiments amont 50, une boîte de sortie intermédiaire 60, une vanne de détente 14 et une partie aval basse pression incorporant le conduit 16 et la boîte séparatrice intermédiaire 63 et une pluralité (identique à la somme des tronçons de compartiments amont 50 et 51, 52) de tronçons de compartiments intermédiaires 56, 57, 58, et les orifices de réinjection 68;
- le conduit de fluide de cycle secondaire sous haute pression 10 comprend, dans les modules 21', une partie amont sous ladite haute pression comprenant une boîte d'entrée haute ou chaude 32', une pluralité de tronçon de compartiments amont 50', une boîte de sortie intermédiarie 60', une vanne de détente 15 et une partie aval basse pression incorporant le conduit 16 et la boîte séparatrice intermédiaire 63, et une pluralité (identique à celle des tronçons de compartiments amont 50' et des tronçons correspondant aux tronçons 51 et 52 des modules 21 ) de tronçons de compartiments intermédiaires 56', et les orifices de réinjection 68, et
- le circuit de gaz naturel 18 comprend, dans l'échangeur 20, une boîte d'entrée haute ou chaude 34, une pluralité de tronçons de compartiments amont tels que 51 et 52, une boîte de sortie intermédiaire 61, le séparateur 70, une boîte d'entrée intermédiaire 62, et une pluralité (égale à la somme de la pluralité de tronçons de compartiments amont 50 pour le fluide de cycle secondaire sous moyenne pression 8 (ou 50' sous haute pression 10 dans les modules 21') et de la pluralité de tronçons de compartiments amont 51, 52 pour le gaz naturel à liquéfier 18) de tronçons de compartiments aval tels 53, 54, 55, et la boîte de sortie basse ou froide 36.

En se référant plus particulièrement aux fig. 2 et 3, on voit que la zone intermédiaire d'adjonction 46 comprenant les tronçons des compartiments 56, 57, 58 de réception du fluide de cycle secondaire détendu (8 et 10) présente, de part et d'autre de la rangée transversale - selon la largeur (T_{z}) - d'orifices 68, des ondes d'écoulement 101-102 associées respectivement à des zones liquide 103 et vapeur 104, comprenant chacune essentiellement deux ondes distributrices 105 et 106, 105' et 106', les ondes 106 et 106' débouchant respectivement par les fenêtres 56a, 56b (57a, 57b, 58a, 58b) en des points haut et bas de la boîte séparatrice 63.

Selon la variante de réalisation représentée à la fig. 4, l'échangeur de chaleur 110 comprend ici une pluralité de compartiments pour un fluide de cycle principal sous haute pression 111 s'étendant de part en part et sans interruption d'une extrémité chaude 112 à une extrémité froide 113 de l'échangeur 110, et une pluralité de compartiments pour un gaz à liquéfier 114 s'étendant de l'extrémité chaude 112 à l'extrémité froide 113, avec, dans une zone intermédiaire 115, extraction en 116, séparation des lourds en 117 et réintroduction de la fraction vapeur en 118. Ici, on dispose d'un cycle frigorigène primaire indépendant 119, et les compartiments pour le fluide de cycle principal sous basse pression 120 ne s'étendent que sur une partie restreinte (L, ) de la longueur (L) de l'échangeur 110 dans le prolongement des tronçons de compartiments servant à véhiculer également le fluide de cycle primaire 119. Le fluide de cycle secondaire 121 est également réintroduit dans une zone d'adjonction confondue avec la zone d'extraction des lourds 115, de la même façon que décrite en référence à la fig. 1, mais, ici, puisqu'il n'existe pas de tronçon de compartiment pour le sous-refroidissement du fluide de cycle secondaire (121 ), le gaz à liquéfier est réintroduit seulement dans les tronçons de compartiment aval 114a prolongeant les tronçons de compartiment amont 114b, situés de l'autre côté de la zone d'adjonction-extraction 115.

Dans un tel cas, l'adjonction du fluide de cycle secondaire 121 s'effectue directement dans les compartiments pour le fluide de cycle principal sous basse pression 120, par exemple, comme décrit à la fig. 5, par l'intermédiaire d'un ou de plusieurs tubes 122 à perforations réparties 123, s'étendant sous toute la largeur T de l'échangeur, de préférence, pour chaque compartiment, un tube vapeur en position haute 122'et un tube liquide en position basse 122" étant raccordés respectivement par des boîtes d'entrée 124 et 125 aux points haut et bas d'un séparateur 126 ou, comme décrit aux fig. 6 et 7, par des tronçons de compartiments étroits de réinjection 130 ménagés dans une partie de l'épaisseur (T, ) des compartiments 131 pour le fluide de cycleprincipal sous basse pression 120, alimentés par une boîte d'entrée basse 133 pour une fraction liquide 134 de ce fluide de cycle secondaire et une boîte d'entrée haute 135 pour une fraction vapeur 136 de ce fluide de cycle secondaire, la séparation s'effectuant dans un séparateur de phase 137 alimenté via une vanne de détente 138 par un collecteur 139 pour le fluide de cycle secondaire sous pression, l'adjonction dans les compartiments 120 s'effectuant par des rangées de perforations 140.

Selon la variante de réalisation représentée à la fig. 8, une installation de liquéfaction comporte une batterie d'échangeurs 140,140', 140" montés en parallèle et comportant une pluralité de compartiments longitudinaux 141, 141', 141" pour un fluide de cycle sous haute pression 142, une pluralité de compartiments longitudinaux 143,143', 143" pour un fluide de cycle sous basse pression 144, avec réinjection individuelle à l'extrémité froide de chaque échangeur 140, 140', 140" via une vanne de détente 145,145', 145", un séparateur 146,146', 146". On dispose également ici de deux fluides de cycle secondaire 147 et 148 prélevés à l'état liquide au bas des séparateurs 149 et 150, à la sortie de l'étage de compression moyenne pression 151 et de l'étage haute pression 152. Les fluides de cycle secondaires 147 et 148 sont sous-refroidis dans un échangeur auxiliaire 153 et, de là, détendus en 154 et 155 à la basse pression et séparés dans un séparateur 160 en deux courants partiels liquides 156 et 157, le courant partiel 156 étant dirigé à titre de fluide frigorigène dans l'échangeur auxiliaire 153, tandis que le courant partiel 157 est séparé en autant de courants subdivisés 158, 158', 158" qu'il y a d'échangeurs 140, 140', 140", ... et adjoint, dans les zones intermédiaires desdits échangeurs, individuellement à chacun des fluides de cycle principaux sous basse pression 143, 143', 143". Le gaz à liquéfier arrive par une conduite 159 et est divisé en autant de courants partiels qu'il y a d'échangeurs 140,140', 140", ...

Selon la fig. 9, on dispose d'une batterie de plusieurs échangeurs, par exempte trois, 161,162, 163, dont l'un (161), est destiné au refroidissement du gaz à liquéfier 164 et dont les deux autres (162 et 163) servent au refroidissement du fluide de cycle principal sous haute pression 165 subdivisé à cet effet en deux courants 165' et 165", et cela au moyen de trois courants de fluide de cycle principaux basse pression 166,166', 166" issus. de deux courants de fluide de cycle sous haute pression 165' et 165" détendus en 167,168 dans un séparateur 169 à partir duquel sont dérivés trois courants partiels liquides 170,170' et 170" et trois courants partiels gazeux 171, 171', 171", les courants 170 et 171,170' et 171' et 170" et 171 " étant recombinés à l'extrémité froide des échangeurs 161,162,163 pour former les trois fluides de cycle principaux sous basse pression 166, 166', 166"... Des liquides de cycle secondaires 172 et 173 sous moyenne et haute pression, occupant des tronçons de compartiments amont 174 et 175 de l'échangeur 166, sont soutirés de l'échangeur 161 en 176 et 177, détendus en 178,179 à la basse pression et conduits dans un séparateur commun 180 à partir duquel sont soutirés trois courants liquides 181, 181', 181" et trois courants vapeurs 182,182', 182", recombinés deux à deux pour être adjoints respectivement aux trois fluides de cycle principaux 166,166', 166".

## Revendications

1. Echangeur de chaleur du type à plaques brasées sur barres-entretoises formant des compartiments plats de forme générale rectangulaire empilés selon une direction transversale dite d'épaisseur d'échangeur (Tᵢ ), et ayant une autre dimension transversale ou largeur d'échangeur (T₂), et une dimension longitudinale ou longueur d'échangeur (L), avec une première pluralité de compartiments longitudinaux pour un fluide à refroidir (22, 24, 26, 28, 30) adjacents individuellement à au moins une seconde pluralité de compartiments longitudinaux pour un fluide de cycle basse pression (23, 25, 27, 29, 31; 120), chaque compartiment de la seconde pluralité ayant des moyens d'entrée (23b, 25b, 27b, 29b, 31 b) et de sortie (23a, 25a, 27a, 29a, 31 a), caractérisé en ce que ladite seconde pluralité de compartiments est équipée de moyens d'admission intermédiaires (63; 124,125; 130,133,135) débouchant latéralement à l'échangeur le long d'une même zone intermédiaire (46) de la longueur d'échangeur (L) située à distance d'échange thermique des moyens d'entrée (23b, 25b, 27b, 29b, 31 b) et de sortie (23a, 25a, 27a, 29a, 31 a) de ladite seconde pluralité de compartiments, ces moyens d'admission intermédiaires comportant, pour chacun de ces compartiments (23, 25, 27, 29, 31 ; 120), de façon connue en soi, des moyens de distribution répartie (68; 123; 140) sur toute la largeur du compartiment (T₂).

2. Echangeur de chaleur selon la revendication 1, caractérisé en ce que les moyens d'admission intermédiaires comprennent, dans chaque compartiment de ladite seconde pluralité et sur toute sa largeur, au moins un tube (122) à perforations radiales réparties (123) sur toute la largeur (T₂) dudit compartiment.

3. Echangeur de chaleur selon la revendication 2, caractérisé par deux tubes perforés (122' et 122") agencés parallèlement à un faible écartement longitudinal.

4. Echangeur de chaleur selon la revendication 1, caractérisé en ce que les moyens d'admission intermédiaires comprennent, pour chaque compartiment de ladite seconde pluralité, un tronçon de compartiment intermédiaire (56, 57, 58; 130) à extension selon la largeur (T₂), et pourvu sur toute la largeur (T₂) d'une série médiane d'orifices (68, 140) de communication avec ladite seconde pluralité de compartiments (23, 25, 27, 29, 31; 120).

5. Echangeur selon la revendication 4, caractérisé en ce que les tronçons de compartiments intermédiaires (130) sont placés dans chaque compartiment (120) de ladite seconde pluralité de compartiments et sont d'épaisseur (selon T, ) nettement plus faible que l'épaisseur dudit compartiment (120).

6. Echangeur selon la revendication 4, caractérisé en ce que chaque tronçon de compartiment intermédiaire (56, 57, 58) est délimité, dans un compartiment de l'échangeur (22, 26, 30), par deux parois ou barres (40, 43, 41, 44, 42, 45) de séparation d'avec deux autres tronçons amont et aval de compartiments (50, 53, 51, 54, 52, 55), ladite série d'orifices (68) étant ménagée dans au moins une paroi séparatrice (66) qui délimite un compartiment (23, 25, 27, 29, 31) de ladite seconde pluralité de compartiments.

7. Echangeur de chaleur selon la revendication 4, caractérisé en ce que chaque tronçon de compartiment (56, 57, 58; 130) ou paire de tubes (122', 122") est équipé de deux boîtes d'alimentation (63; 124, 125; 133, 135) écartées longitudinalement.

8. Echangeur selon la revendication 7, caractérisé en ce que les deux boîtes d'alimentation (63) de chaque tronçon intermédiaire (56, 57, 58) sont combinées en une boîte séparatrice de phases (63) qui s'étend dans le sens longitudinal (L) jusqu'à recouvrir deux passages d'introduction (56a, 57a, 58a) dans le tronçon intermédiaire.

9. Echangeur de chaleur selon la revendication 6, caractérisé en ce que la boîte d'alimentation (62) d'une pluralité de tronçons aval de compartiments d'extrémité (54, 55) située d'un côté de la paroi de séparation (44,45) d'avec les tronçons de compartiments intermédiaires (57, 58) est raccordée avec la boîte de sortie homologue (61) d'au moins la pluralité de tronçons amont de compartiments d'extrémité homologues (51,52) situés de l'autre côté de l'autre paroi (41,42) délimitant ces tronçons de compartiments intermédiaires (57, 58).

10. Echangeur de chaleur selon la revendication 9, caractérisé en ce que d'autres tronçons aval de compartiments d'extrémité, non homologues auxdits tronçons amont, sont raccordés, par lesdites boîtes d'alimentation (62, 61), auxdits tronçons amont de compartiments (51, 52).

11. Procédé de liquéfaction d'un gaz, telle gaz naturel, mettant en oeuvre au moins un fluide de cycle à mélange réfrigérant (1 ), avec au moins un fluide de cycle principal sous une pression dite basse pression frigorigène (7; 120; 144; 166), en échange thermique à contre-courant d'une part avec un fluide à liquéfier calorigène (18; 114; 159; 164), d'autre part avec au moins un fluide de cycle principal calorigène sous une pression dite haute pression (5; 111 ; 142; 165), avec adjonction audit fluide de cycle principal sous basse pression (7; 120; 144; 166) et à une température intermédiaire de réchauffement d'au moins un fluide de cycle secondaire (8,10; 121 ; 158; 181,182) obtenu par dérivation d'une partie à l'état liquide dudit mélange réfrigérant à une pression supérieure à sa basse pression, qui est détendu (14,15; 138; 154, 155; 178,179) à ladite basse pression avant ladite adjonction, caractérisé en ce que l'on effectue les échanges thermiques dans un échangeur de chaleur suivant l'une des revendications 1 à 10, de la façon suivante:
- on fait circuler ledit gaz à liquéfier et/ou ledit fluide de cycle principal sous haute pression dans ladite première pluralité de compartiments (22, 24, 26, 28, 30) ;
- on fait circuler ledit fluide de cycle principal sous basse pression dans la seconde pluralité de compartiments (23, 25, 27, 29, 31 ), et
- on envoie ledit fluide de cycle secondaire dans lesdits moyens d'admission intermédiaires (63; 124, 125; 130; 133, 135).

12. Procédé de liquéfaction selon la revendication 11, du genre où l'on extrait (61 ; 116) hors de l'échangeur le gaz à liquéfier (18) et réintroduit (62; 118) dans ledit échangeur au moins une partie dudit gaz à liquéfier, caractérisé en ce que l'on utilise un échangeur de chaleur suivant l'une des revendications 9 ou 10, et en ce que l'on envoie le gaz à liquéfier dans un premier groupe (51, 52) desdits tronçons amont.

13. Procédé de liquéfaction selon la revendication 12, caractérisé en ce que l'on sous-refroidit le fluide de cycle secondaire dans le reste desdits tronçons amont de compartiments (50, 50').

14. Procédé de liquéfaction selon l'une des revendications 11 à 13, du genre mettant en oeuvre plusieurs échangeurs (140,140', 140"; 161, 162, 163) en parallèle et un seul groupe de compression (151, 152), avec un fluide de cycle principal sous basse pression (144; 166, 166', 166"), un fluide de cycle principal sous haute pression (142; 165) et au moins un fluide de cycle secondaire (147, 148; 172, 173) que l'on sous-refroidit, détend et sépare en une fraction liquide et une fraction vapeur, caractérisé en ce qu'on sépare ladite fraction liquide en fractions subdivisées (158, 158', 158"; 181, 181', 181") que l'on adjoint individuellement au fluide de cycle principal sous basse pression de chaque échangeur (140,140', 140", 161, 162, 163).

15. Procédé de liquéfaction selon la revendication 14, caractérisé en ce que la fraction vapeur est adjointe entièrement (182) à un fluide de cycle principal sous basse pression circulant dans un seul échangeur (161).

16. Procédé de liquéfaction selon la revendication 14, caractérisé en ce qu'au moins un premier échangeur (161 ) est utilisé pour refroidir le gaz à liquéfier (164), à l'exclusion du fluide de cycle principal sous haute pression, et au moins un autre échangeur (162, 163) est utilisé pour refroidir le fluide de cycle principal sous haute pression (165), à l'exclusion du gaz à liquéfier, et en ce que ledit premier échangeur (164) est également utilisé pour refroidir ledit fluide de cycle secondaire (174,175).

17. Procédé de liquéfaction selon la revendication 12, caractérisé en ce que l'extraction hors de l'échangeur du gaz à liquéfier s'effectue (en 61 ; 116) à un niveau de température où ledit gaz à liquéfier est à l'état partiellement condensé, et en ce qu'on soutire (71 ) et élimine la fraction liquide lourde, tandis que seule la fraction vapeur (72) est réintroduite (en 62; 118).

18. Procédé de liquéfaction selon la revendication 11, caractérisé en ce que le fluide (157) adjoint au fluide de cycle principal sous basse pression (143) est sous forme monophasique.

19. Procédé de liquéfaction selon la revendication 11, caractérisé en ce que le fluide (8, 10) adjoint au fluide de cycle principal sous basse pression est sous forme diphasique gaz et liquide, de préférence avec séparation des phases (63; 126; 134) et recombinaison (68; 123; 140) des courants de fluide diphasique dans chaque compartiment de ladite seconde pluralité.

20. Procédé de liquéfaction selon la revendication 11, caractérisé en ce que l'on met en oeuvre deux fluides de cycle principaux indépendants (11,120,119), ladite adjonction n'ayant lieu que pour l'un de ces deux fluides (111, 120).

## Patentansprüche

1. Wärmeaustauscher mit Platten, die auf Verbindungsstangen gelötet sind, welche flache Kammern im allgemeinen rechteckiger Form bilden, die in einer Querrichtung der Austauscherdicke (T₁) gestapelt sind und die ein anderes Quermass oder eine Austauscherbreite (T 2) sowie ein Längsmass oder Austauscherlänge (L) haben, mit einer ersten Menge von Längskammern für ein zu kühlendes Fliessmittel (22, 24, 26, 28, 30) einzeln neben mindestens einer zweiten Menge von Längskammern für ein Kreislauffliessmittel niedrigen Druckes (23, 25, 27, 29, 31; 120), wobei jede Kammer der zweiten Menge Eintritts- (23b, 25b, 27b, 29b, 31 b) und Ausgangsmittel (23a, 25a, 27a, 29a, 31 a) hat, dadurch gekennzeichnet, dass die zweite Menge von Kammern mit Zwischeneinlassmitteln (63; 124,125; 130, 133, 135) ausgestattet ist, die seitlich am Austauscher längs ein und derselben Zwischenzone (46) der Austauscherlänge (L) münden, die im Wärmeaustauschabstand von Eingangs- (23b, 25b, 27b, 29b, 31 b) und Ausgangsmitteln (23a, 25a, 27a, 29a, 31 a) der zweiten Menge von Kammern mündet, wobei diese Zwischeneinlassmittel für jede dieser Kammern (23, 25, 27, 29, 31; 120) in an sich bekannter Weise Verteilungsmittel (68; 123; 140) aufweisen, die auf der ganzen Breite der Kammer (T₂) verteilt sind.

2. Wärmeaustauscher nach Anspruch 1, dadurch gekennzeichnet, dass diese Zwischeneinlassmittel in jeder Kammer der zweiten Menge und auf ihrer ganzen Breite mindestens ein Rohr (122) mit radialen Perforationen (123) aufweisen, die auf der ganzen Breite (T₂) dieser Kammer verteilt sind.

3. Wärmeaustauscher nach Anspruch 2, dadurch gekennzeichnet, dass zwei perforierte Rohre (122' und 122") parallel mit geringem Längsabstand angeordnet sind.

4. Wärmeaustauscher nach Anspruch 1, dadurch gekennzeichnet, dass die Zwischeneinlassmittel für jede Kammer der zweiten Menge einen Zwischenkammerabschnitt (56, 57, 58; 130) mit einer Ausdehnung in der Breite (T_{z}) aufweisen, der auf seiner ganzen Breite (T₂) mit einer M ittelreihe von Öffnungen (68; 140) für die Verbindung mit der zweiten Menge von Kammern (23, 25, 27, 29, 31 ; 120) versehen ist.

5. Wärmeaustauscher nach Anspruch 4, dadurch gekennzeichnet, dass die Zwischenkammerabschnitte (130) in jeder Kammer (120) der zweiten Menge von Kammern angeordnet sind und eine Dicke (nach T, ) haben, die erheblich kleiner als die Dicke der Kammer (120) ist.

6. Wärmeaustauscher nach Anspruch 4, dadurch gekennzeichnet, dass jeder Zwischenkammerabschnitt (56, 57, 58) in einer Austauscherkammer (22, 26, 30) durch zwei Trennwände oder -stangen (40, 43, 41, 44, 42, 45) begrenzt ist mit zwei anderen aufstromigen und abstromigen Abschnitten der Kammer (50, 53, 51, 54, 52, 55), wobei diese Öffnungsreihe (68) in mindestens einer Trennwand (66) angeordnet ist, die eine Kammer (23, 25, 27, 29, 31) der zweiten Menge von Kammern begrenzt.

7. Wärmeaustauscher nach Anspruch 4, dadurch gekennzeichnet, dass jeder Abschnitt der Kammer (56, 57, 58; 130) oder ein Rohrpaar (122', 122") mit zwei längs im Abstand befindlichen Versorgungsbehältern (63; 124, 125; 133, 135) ausgestattet ist.

8. Wärmeaustauscher nach Anspruch 7, dadurch gekennzeichnet, dass die zwei Versorgungsbehälter (63) jedes Zwischenabschnittes (56, 57, 58) zu einem Phasentrennungsbehälter kombiniert sind, der sich in Längsrichtung (L) bis zum Bedecken der zwei Einführungsdurchgänge (56a, 57a, 58a) in dem Zwischenabschnitt erstreckt.

9. Wärmeaustauscher nach Anspruch 6, dadurch gekennzeichnet, dass der Versorgungsbehälter (62) einer Menge von abstromigen Abschnitten der Endkammern (54, 55), die auf einer Seite der Trennwand (44, 45) angeordnet ist, mit Zwischenkammerabschnitten (57, 58) mit dem entsprechenden Ausgangsbehälter (61) wenigstens einer Menge von Abschnitten aufstromig von entsprechenden Endkammern (51, 52) verbunden ist, die auf der anderen Seite der anderen Wand (41, 42) angeordnet sind, welche diese Zwischenkammerabschnitte (57, 58) begrenzt.

10. Wärmeaustauscher nach Anspruch 9, dadurch gekennzeichnet, dass andere abstromige Endkammerabschnitte, die nicht diesen aufstromigen Abschnitten entsprechen, durch diese Versorgungsgehäuse (62, 61) mit diesen aufstromigen Kammerabschnitten (51, 52) verbunden sind.

11. Verfahren für die Verflüssigung eines Gases, z.B. Naturgases, unter Verwendung mindestens eines Kreislauffliessmittels mit Kühlgemisch (1), mit mindestens einem Hauptkreislauffliessmittel unter einem Kältemittelniederdruck (7; 120; 144; 166) im Wärmeaustausch im Gegenstrom einerseits mit einem zu verflüssigenden Erwärmungsfliessmittel (18; 114; 159; 164), andererseits mit mindestens einem Hauptkreislauferwärmungsfliessmittel unter einem hohen Druck (5; 111; 142; 165), wobei dem Hauptkreislauffliessmittel unter dem Niederdruck (7; 120; 144; 166) und bei einer Zwischenerwärmungstemperatur mindestens ein Nebenkreislauffliessmittel (8, 10; 121, 158; 181, 182) zugegeben wird, welches durch Abzweigen eines Teils dieses Kühlgemisches in flüssigem Zustand auf einem Druck erhalten wird, der über seinem niedrigen Druck liegt, der vor dieser Zugabe auf den Niederdruck entspannt wird (14, 15; 138; 154, 155; 178, 179), dadurch gekennzeichnet, dass der Wärmeaustausch in einem Wärmeaustauscher nach einem der Ansprüche 1 bis 10 in folgender Weise durchgeführt wird:
- man lässt dieses zu verflüssigende Gas und/ oder das Hauptkreislauffliessmittel unter hohem Druck in der ersten Vielzahl von Kammern (22, 24, 26, 28, 30) zirkulieren;
- man lässt das Hauptkreislauffliessmittel unter Niederdruck in der zweiten Vielzahl von Kammern (23, 25, 27, 29, 31) zirkulieren;
- man schickt dieses Nebenkreislauffliessmittel in die Zwischeneinlassmittel (63; 124, 125; 130, 133,135).

12. Verfahren zum Verflüssigen nach Anspruch 11, bei dem man das zu verflüssigende Gas (18) aus dem Austauscher abzieht (61; 116) und mindestens einen Teil dieses zu verflüssigenden Gases wieder in den Austauscher einführt (62; 118), dadurch gekennzeichnet, dass man einem Wärmeaustauscher nach einem der Ansprüche 9 und 10 verwendet und dass man das zu verflüssigende Gas in eine erste Gruppe (51, 52) dieser aufstromigen Abschnitte schickt.

13. Verfahren zum Verflüssigen nach Anspruch 12, dadurch gekennzeichnet, dass man das Nebenkreislauffliessmittel in den übrigen dieser aufstromigen Kammerabschnitte (50, 50') unterkühlt.

14. Verfahren zum Verflüssigen nach einem der Ansprüche 11 bis 13, wobei mehrere Austauscher (140,140', 140"; 161,162,163) parallel und nur eine Kompressionsgruppe (151, 152) verwendet wird, mit einem Hauptkreislauffliessmittel unter niedrigem Druck (144; 166, 166', 166"), einem Hauptkreislauffliessmittel unter hohem Druck (142; 165) und mindestens einem Nebenkreislauffliessmittel (147,148; 172,173), welches man unterkühlt, entspannt und in eine flüssige sowie in eine Dampffraktion trennt, dadurch gekennzeichnet, dass man die flüssige Fraktion in unterteilte Fraktionen teilt (158,158', 158"; 181,181', 181") und dass man sie einzeln dem Hauptkreislauffliessmittel unter niedrigem Druck jedes Austauschers zuführt (140, 140', 140"; 161, 162,163).

15. Verfahren zum Verflüssigen nach Anspruch 14, dadurch gekennzeichnet, dass die Dampffraktion ganz (182) einem Hauptkreislauffliessmittel unter niedrigem Druck zugeführt wird, welches in nur einem Austauscher (161) umläuft.

16. Verfahren zum Verflüssigen nach Anspruch 14, dadurch gekennzeichnet, dass mindestens ein erster Austauscher (161) für das Kühlen des zu verflüssigenden Gases (164) verwendet wird unter Ausschluss des Hauptkreislauffliessmittels unter hohem Druck und mindestens ein anderer Austauscher (162, 163) für das Kühlen des Hauptkreislauffliessmittels unter hohem Druck (165) verwendet wird, unter Ausschluss des zu verflüssigenden Gases, und dass dieser erste Austauscher (164) ebenso für das Kühlen dieses Nebenkreislauffliessmittels (174,175) verwendet wird.

17. Verfahren zum Verflüssigen nach Anspruch 12, dadurch gekennzeichnet, dass das Abziehen des zu verflüssigenden Gases aus dem Austauscher auf einem Temperaturniveau erfolgt (bei 61 ; 116), bei welchem das zu verflüssigende Gas sich in teilweise kondensiertem Zustand befindet, und dass man die schwere flüssige Fraktion abzieht (71 ) und entfernt, während nur die Dampffraktion (72) wieder eingeführt wird (bei 62; 118).

18. Verfahren zum Verflüssigen nach Anspruch 11, dadurch gekennzeichnet, dass das dem Hauptkreislauffliessmittel unter niedrigem Druck (143) zugeführte Fliessmittel (157) sich in einphasiger Form befindet.

19. Verfahren zum Verflüssigen nach Anspruch 11, dadurch gekennzeichnet, dass das dem Hauptkreislauffliessmittel unter niedrigem Druck zugeführte Fliessmittel (8, 10) sich in zweiphasiger Form gasförmig und flüssig befindet, vorzugsweise unter Trennung der Phasen (63; 126; 134) und Wiedervereinigung (68; 123; 140) der zweiphasigen Fliessmittelströme in jeder Kammer der zweiten Menge bzw. Vielzahl.

20. Verfahren zum Verflüssigen nach Anspruch 11, dadurch gekennzeichnet, dass man mindestenszwei unabhängige Hauptkreislauffliessmittel (11,120,119) verwendet und dass die Zugabe nur für eines dieser zwei Fliessmittel (111, 120) stattfindet.

## Claims

1. Heat exchanger of the type comprising plates brazed on connecting bars forming flat compartments in a generally rectangular form stacked according to a transversal direction as exchanger thickness (T, ) and comprising another transversal dimension or exchanger width (T,), and a longitudinal dimension or exchanger length (L), with a first plurality of longitudinal compartments for a fluid to be cooled (22, 24, 26, 28, 30) individually adjacent to at least one second plurality of longitudinal compartments for a cycle fluid low pressure (23, 25, 27, 29, 31; 120), each compartment of the second plurality having entrance means (23b, 25b, 27b, 29b, 31 b) and exit means (23a, 25a, 27a, 29a, 31 a), characterized in that said second plurality of compartments is equipped with intermediate admission means (63; 124, 125; 130, 133, 135) terminating laterally at the exchanger lengthwise of the same intermediate zone (46) of the exchanger length (L) situated at a thermal exchange distance from the entrance means (23b, 25b, 27b, 29b, 31 b) and exit means (23a, 25a, 27a, 29a, 31 a) of the said second plurality of compartments, these intermediate admission means comprising for each of these chambers (23, 25, 27, 29, 31; 120) in the manner known per se, distribution means distributed (68; 123; 140) on the entire width of the compartment (T₂) .

2. Heat exchanger according to Claim 1, characterized in that the intermediate admission means comprise, in each compartment of the said second plurality and on the entire width thereof, at least one tube (122) with radial perforations distributed (123) on the entire width (T₂) of the said compartment.

3. Heat exchanger according to Claim 2, characterized by two perforated tubes (122' and 122") mounted parallel at a small longitudinal distance.

4. Heat exchanger according to Claim 1, characterized in that the intermediate admission means comprise, for each compartment of the said second plurality, a section of the intermediate compartment (56, 57, 58; 130) extending along its width (T 2), and provided on the entire width (T₂) of a middle series of communication orifices (68, 140) with the said second plurality of compartments (23, 25, 27, 29, 31 ; 120).

5. Heat exchanger according to Claim 4, characterized in that the sections of the intermediate compartment (130) are placed in each compartment (120) of the said second plurality of compartments and are of a thickness (according to T, ) remarkably smaller than the thickness of the said compartment (120).

6. Heat exchanger according to Claim 4, characterized in that each section of the intermediate compartment (56, 57, 58) is limited, in a compartment of the exchanger (22, 26, 30), by two separation walls or bars (40, 43, 41, 44, 42, 45), with two other sections upstream and downstream of the compartment (50, 53, 51, 54, 52,55), the series of orifices (68) being positioned in at least one separating wall (66) which limits a compartment (23, 25, 27, 29, 31) of the said second plurality of compartments.

7. Heat exchanger according to Claim 4, characterized in that each compartment section (56, 57, 58; 130) or tube pair (122', 122") is equipped with two supply boxes (63; 124, 125; 133,135) spaced apart longitudinally.

8. Heat exchanger according to Claim 7, characterized in that the two supply boxes (63) of each intermediate section (56, 57, 58) are combined in a phase separating-box (63) extending in the longitudinal sense (L) until it covers two introduction passages (56a, 57a, 58a) in the intermediate section.

9. Heat. exchanger according to Claim 6, characterized in that the supply box (62) of one plurality of sections downstream of the end compartments (54, 55), situated on one side of the separation wall (44, 45), with sections of intermediate compartments (57, 58), is connected to the corresponding exit box (61) of at least the plurality of sections upstream of the corresponding end compartments (51, 52) situated on the other side of the other wall (41, 42) limiting these sections of intermediate compartments (57, 58).

10. Heat exchanger according to Claim 9, characterized in that the other downstream sections of the end compartments not corresponding to these upstream sections are connected with these sections upstream of the compartments (51, 52) by the said supply boxes (62, 61).

11. Process for liquefaction of a gas, such as natural gas, using at least one mixture-refrigering cycle fluid (1), comprising at least one main cycle fluid under a pressure called low pressure of freezing mixture (7; 120; 144; 166) in thermal exchange at counter flow on the one side with a fluid to be liquefied by heat (18; 114; 159; 164), on the other side with at least a heating main cycle fluid under a pressure called high pressure (5; 11; 142; 165), with addition of at least a secondary cycle fluid (8,10; 121; 158; 181,182) to the main cycle fluid under the low pressure (7; 120; 144; 166) and under an intermediate heating temperature which is reached by derivation of one part of the said refrigering mixture in liquid state under a pressure higher than its low pressure, which is relieved (14, 15; 138; 154, 155; 178, 179) to the said low pressure before the said addition, characterized in that one performs these thermal exchanges in a heat exchanger according to one of Claims 1 to 10 in the following manner:
- one renders the gas to be liquefied and/or the said main cycle fluid under high pressure circulating in the said first plurality of compartments (22, 24, 26, 28, 30) ;
- one renders the said main cycle fluid under low pressure circulating in the second plurality of compartments (23, 25, 27, 29, 31), and
- one sends the said secondary cycle fluid into the said intermediate admission means (63; 124, 125; 130, 133, 135).

12. Process for liquefaction according to Claim 11, of the kind where one extracts (61; 116) the gas to be liquefied (18) from the exchanger and one reintroduces (62; 118) at least a part of the said gas to be liquefied into the said exchanger, characterized in that one uses a heat exchanger according to one of Claims 9 or 10 and that one sends the gas to be liquified into a first group (51, 52) of the said upstream sections.

13. Process for liquefaction according to Claim 12, characterized in that one undercools the secondary cycle fluid in the rest of the upstream sections of the compartments (50, 50').

14. Process for liquefaction according to one of Claims 11 to 13, of the kind using several exchangers (140, 140', 140"; 161, 162, 163) parallel and just one compression group (151, 152), with a main cycle fluid under low pressure (144; 166,166', 166"), a main cycle fluid under high pressure (142; 165) and at least a secondary cycle fluid (147, 148; 172, 173), which is undercooled, relieved and separated into a liquid fraction and a vapour fraction, characterized in that one separates the said liquid fraction into some divided fractions (158, 158', 158"; 181, 181', 181 "), which are individually added to the main cycle fluid under low pressure of exchanger (140, 140', 140"; 161, 162, 163).

15. Process for liquefaction according to Claim 14, characterized in that the vapour fraction is added entirely (182) to a main cycle fluid under low pressure circulating in just one exchanger (161).

16. Process for liquefaction according to Claim 14, characterized in that at least a first exchanger (161) is used for cooling the gas to be liquefied (164), under exclusion of the main cycle fluid under high pressure, and at least another exchanger (162, 163) is used for cooling the main cycle fluid under high pressure (165), under exclusion of the gas to be liquefied, and that the said first exchanger (164) is also used for cooling the said secondary cycle fluid (174, 175).

17. Process for liquefaction according to Claim 17, characterized in that the extraction of gas to be liquefied from the exchanger is performed (in 61 ; 116) at a temperature where the said gas to be liquefied is at a partially condensed state, and that one discharges (71) and eliminates the heavy liquid fraction, whereas only the vapour fraction (72) is reintroduced (in 62; 118).

18. Process for liquefaction according to Claim 11, characterized in that the fluid (157) added to the main cycle fluid under low pressure (143) is in one-phase form.

19. Process for liquefaction according to Claim 11, characterized in that the fluid (8, 10) added to the main cycle fluid under low pressure is in two-phase form gas and liquid, preferably with separating phases (63; 126; 134) and recombining (68; 123; 140) the flows of the two-phase fluid in each compartment of the said second plurality.

20. Process for liquefaction according to Claim 11, characterized in that one uses at least two independent main cycle fluids (11, 120, 119) whereby the addition is only performed for one of these two fluids (111,120).
